# FASCICULE DE BREVET EUROPEEN

(11) **EP 1 125 517 B1**
(45) Date de publication et mention de la délivrance du brevet: **15.09.2004**
(21) Numéro de dépôt: 01400400.6
(22) Date de dépôt: 15.02.2001
(51) Int. Cl.: A45D 34/04

(54) **Dispositif de conditionnement et d'application comportant un élément formant réservoir intermédiaire**
Vorrichtung zum Aufbewahren und Auftragen mit einem Zwischenspeicher
Device for storing and applying comprising an intermediate storage element

(30) Priorité: 16.02.2000 FR 0001901
(43) Date de publication de la demande: 22.08.2001
(73) Titulaire: L'OREAL, 75008 Paris (FR)
(72) Inventeur: Delage, Jean-François, 92140 Clamart (FR)
(74) Mandataire: Tanty, François

(56) Documents cités:
- EP-A- 0 362 977
- EP-A- 0 678 458
- DE-A- 3 525 150
- US-A- 5 035 524
- US-A- 5 199 808
- US-A- 5 454 658
- US-A- 5 876 139

## Description

La présente invention concerne un dispositif de conditionnement et d'application d'un produit, notamment cosmétique ou de soin, comportant un récipient pour contenir le produit, ce récipient étant muni en partie supérieure d'un applicateur perméable au produit, comportant une face intérieure alimentée par le produit provenant du récipient.

On connaît de nombreux dispositifs de ce type.

Lors de l'utilisation, le produit contenu dans le récipient gagne la face intérieure de l'applicateur et circule vers sa face extérieure à travers le matériau constituant l'applicateur, pour venir au contact de la peau de l'utilisateur.

Lorsque le récipient présente une paroi souple, l'utilisateur peut alimenter l'applicateur en pressant celle-ci.

Par contre, lorsque le récipient présente une paroi rigide, l'utilisateur se trouve confronté à un problème d'autonomie s'il utilise le dispositif tête en haut ou lorsqu'il ne reste qu'une faible quantité de produit dans le récipient et que le dispositif est utilisé horizontalement.

De plus, le produit peut avoir du mal à diffuser à travers l'applicateur en raison de sa consistance.

Il existe ainsi un besoin pour disposer d'un dispositif présentant une autonomie et un confort d'utilisation accrus.

Le préambule de la revendication 1 est connu de EP-A-0 678 458 et US-A-5 454 658.

Le nouveau dispositif de conditionnement et d'application selon l'invention comporte les caractéristiques de la revendication 1.

Grâce à l'invention, l'autonomie du dispositif est augmentée puisque ce dernier peut être utilisé plus longtemps dans la position tête en haut sans avoir à recharger l'applicateur en retournant le récipient.

De plus, l'élément formant réservoir intermédiaire permet d'alimenter l'applicateur lorsque le dispositif est utilisé horizontalement ou sensiblement horizontalement et que la quantité de produit dans le récipient est insuffisante pour gagner directement l'applicateur.

Avantageusement, l'élément formant réservoir intermédiaire et l'applicateur sont agencés de telle sorte que ce dernier vienne au contact du produit retenu par l'élément formant réservoir intermédiaire lorsqu'une pression suffisante est exercée sur l'applicateur lors de l'utilisation.

On peut également favoriser le passage du produit à travers l'applicateur en donnant à l'élément formant réservoir intermédiaire une forme choisie de telle sorte que le produit contenu dans l'élément formant réservoir intermédiaire se trouve comprimé par l'applicateur lorsque ce dernier est pressé contre l'élément formant réservoir intermédiaire et donc forcé à traverser l'applicateur.

Avantageusement, l'applicateur est réalisé dans un matériau alvéolaire élastiquement déformable, à cellules ouvertes, par exemple une mousse ou une éponge.

Dans une réalisation particulière, l'élément formant réservoir intermédiaire comporte une coupelle concave vers l'applicateur, afin de retenir une certaine quantité de produit lorsque le dispositif est retourné puis ramené tête en haut.

Toujours dans une réalisation particulière, l'élément formant réservoir intermédiaire comporte des cloisons tendant à s'opposer au retour du produit retenu par l'élément formant réservoir intermédiaire vers le fond du récipient lorsque le dispositif est basculé par rapport à la verticale depuis une position initiale tête en haut.

Ces cloisons sont avantageusement cylindriques, de même axe que le récipient.

En variante, les cloisons sont pourvues de passages permettant au produit de s'écouler entre elles.

La répartition du produit dans l'élément formant réservoir intermédiaire peut ainsi être plus homogène.

Dans une réalisation particulière, l'applicateur comporte une face extérieure ayant une forme de dôme et une face intérieure définissant un renfoncement dans lequel l'élément formant réservoir intermédiaire est au moins partiellement engagé.

Ainsi, une faible déformation de l'applicateur au moment de l'utilisation suffit pour que le produit retenu dans l'élément formant réservoir intermédiaire vienne au contact de l'applicateur.

Dans une réalisation particulière, l'applicateur est assujetti à sa périphérie à une pièce de support réalisée dans un matériau non alvéolaire, par exemple une matière plastique semi-rigide.

Cette pièce de support contribue à faciliter le montage de l'applicateur et son remplacement, le cas échéant.

Dans une réalisation particulière, le récipient comporte un corps inférieur et une partie supérieure servant au montage d'un capot de fermeture, constituée par une pièce rapportée sur ce corps.

Le corps inférieur est de préférence réalisé dans une matière plastique rigide, pour des raisons esthétiques.

Dans une réalisation particulière, la partie supérieure du récipient comporte un col sur lequel se visse le capot de fermeture.

Toujours dans une réalisation particulière, la partie supérieure du récipient comporte des moyens de fixation aptes à coopérer par encliquetage avec la pièce de support de l'applicateur.

Avantageusement, cette dernière comporte deux pattes de fixation diamétralement opposées et agencées pour permettre, en étant pressées vers l'intérieur, de désolidariser l'applicateur du récipient, afin de procéder à son nettoyage ou à son remplacement par exemple.

L'élément formant réservoir intermédiaire et le reste de la partie supérieure du récipient sont avantageusement réalisés d'un seul tenant par moulage de matière plastique.

Dans une réalisation particulière, l'élément formant réservoir intermédiaire est supporté par une paroi ajourée comportant des passages latéraux permettant au produit contenu dans le récipient de gagner l'espace compris entre l'élément formant réservoir intermédiaire et la face intérieure de l'applicateur lorsque le récipient est retourné.

Avantageusement, la paroi ajourée précitée se raccorde à l'élément formant réservoir intermédiaire sans former d'arête saillante.

On réduit ainsi le risque d'endommagement de l'applicateur au cours de l'utilisation, lorsque celui-ci est pressé contre l'élément formant réservoir intermédiaire.

La région de la face intérieure de l'applicateur directement en regard de l'élément formant réservoir intermédiaire peut être plane ou convexe vers ce dernier, de manière à faciliter le contact de l'applicateur avec le produit retenu dans l'élément formant réservoir intermédiaire.

Dans une variante de réalisation, l'applicateur occupe sensiblement tout le volume intérieur de l'élément formant réservoir intermédiaire, ledit volume intérieur étant celui dans lequel peut s'accumuler le produit retenu par l'élément formant réservoir intermédiaire.

Dans une réalisation particulière, l'élément formant réservoir comporte une paroi rigide.

L'invention a encore pour objet l'utilisation d'un dispositif de conditionnement et d'application tel que défini plus haut, pour appliquer sur le corps un produit cosmétique ou de soin.

L'invention sera mieux comprise à la lecture de la description détaillée qui va suivre, d'exemples de réalisation non limitatifs, et à l'examen du dessin annexé sur lequel :
- la figure 1 est une vue schématique en coupe axiale d'un dispositif de conditionnement et d'application conforme à l'invention,
- la figure 2 représente le dispositif de la figure 1 après enlèvement du capot de fermeture et retournement du récipient pour imbiber l'applicateur,
- la figure 3 illustre la rétention du produit par l'élément formant réservoir intermédiaire lorsque le récipient est basculé,
- les figures 4 et 5 représentent le dispositif dans certaines conditions d'utilisation,
- la figure 6 est une vue analogue à la figure 5 illustrant une variante de réalisation,
- la figure 7 est une vue de dessus d'une variante de réalisation de l'élément formant réservoir intermédiaire, et
- la figure 8 est une vue analogue à la figure 5 d'une autre variante de réalisation.

Le dispositif de conditionnement et d'application 1 représenté sur les figures comporte un récipient 2 formé par l'assemblage d'un corps inférieur 3 et d'une partie supérieure 4, tous deux réalisés dans une matière plastique rigide.

Le corps inférieur 3 comporte une paroi latérale cylindrique de révolution d'axe X, prolongée vers le haut par un col 5 d'axe X pourvu extérieurement d'un bourrelet annulaire 6.

La partie supérieure 4 comporte un col 7 fileté extérieurement, destiné à recevoir un capot de fermeture 8.

Le col 7 est prolongé inférieurement par des pattes de fixation 9 conformées pour s'encliqueter sur le bourrelet annulaire 6.

La partie supérieure 4 comporte également une jupe extérieure 10 entourant les pattes de fixation 9 et venant se positionner dans le prolongement de la paroi latérale du corps 3 et une lèvre annulaire d'étanchéité 11 venant s'appliquer de manière étanche sur la surface radialement intérieure 13 du col 5.

La partie supérieure 4 du récipient comporte encore une paroi étagée 14 qui s'étend globalement perpendiculairement à l'axe X, radialement vers l'intérieur, et qui sert de support à un élément formant réservoir intermédiaire 15 dont le rôle sera précisé plus loin.

La paroi étagée 14 comporte une première partie annulaire 17 qui se raccorde à la base du col fileté 7 et qui sert de support à une jupe de montage 19 symétrique de révolution autour de l'axe X et dirigée vers le haut, cette jupe de montage 19 étant pourvue sur sa surface radialement intérieure d'une gorge annulaire 20 au voisinage de son extrémité supérieure.

La première partie annulaire 17 est prolongée vers l'intérieur par une deuxième partie annulaire 21 s'étendant parallèlement à l'axe X au niveau de son raccordement à la première partie annulaire 17 pour former une gorge annulaire 60 puis perpendiculairement à l'axe X.

L'élément formant réservoir intermédiaire 15 se raccorde à la deuxième partie annulaire 21 par une paroi incurvée 23 pourvue d'ouvertures 24, au nombre de quatre dans l'exemple de réalisation décrit, ces ouvertures 24 étant équiréparties autour de l'axe X.

Le récipient 2 est rempli d'un produit P, cosmétique ou de soin.

Le capot de fermeture 8 comporte une lèvre annulaire d'étanchéité 26 qui s'applique de manière étanche sur la surface radialement intérieure du col 7, comme on peut le voir sur la figure 1.

Le dispositif de conditionnement et d'application 1 comporte un applicateur 30 réalisé dans un matériau alvéolaire en matière plastique à cellules ouvertes tel que par exemple une mousse ou une éponge.

L'applicateur 30 est assujetti sur sa périphérie à une pièce annulaire de support 31 réalisée dans une matière plastique rigide ou semi-rigide.

Cette pièce de support 31 comporte une paroi de base 32 qui vient en appui sur la deuxième partie annulaire 21 de la paroi étagée 14.

La paroi de base 32 se raccorde à sa périphérie extérieure d'une part à une lèvre annulaire d'étanchéité 33 qui s'étend vers le bas et s'applique de manière étanche sur la surface radialement intérieure de la jupe de montage 19 sous la gorge annulaire 20 et d'autre part à deux pattes de fixation 34 diamétralement opposées s'étendant vers le haut dans le prolongement de la lèvre annulaire d'étanchéité 33.

Les pattes de fixation 34 sont munies chacune d'un bossage 35 venant s'encliqueter dans la gorge annulaire 20 de la jupe de montage 19.

On notera que dans l'exemple de réalisation décrit, l'applicateur 30 ne repose pas directement sur la paroi de base 32 mais est fixé par sa tranche d'extrémité inférieure sur des nervures 37, annulaires, formant saillie vers le haut sur la paroi de base 32, étant fixé sur les nervures 37 par tout moyen connu, par exemple par soudure ou collage.

L'applicateur 30 présente au repos une face extérieure 40 en forme de dôme et une face intérieure 41 comportant une région centrale 42 faisant directement face dans l'axe X à l'élément formant réservoir intermédiaire 15, plane et perpendiculaire à l'axe X, et une région périphérique 43 arrondie, concave vers le récipient, de plus grand rayon de courbure que la paroi incurvée 23.

L'élément formant réservoir intermédiaire 15 comporte une coupelle 45 concave vers l'applicateur 30, cette coupelle 45 se raccordant à la paroi incurvée 23 par son bord périphérique 55 sans former d'arête saillante et supportant, dans l'exemple de réalisation décrit, deux cloisons 47 et 48, cylindriques de révolution autour de l'axe X.

Les cloisons 47 et 48 présentent une hauteur choisie de telle sorte que leur extrémité supérieure se situe sensiblement dans un même plan que le bord périphérique 55 de la coupelle 45, ce plan étant perpendiculaire à l'axe X.

Dans l'exemple de réalisation décrit, tous les éléments constitutifs de la partie supérieure du récipient 4 sont réalisés d'un seul tenant par moulage de matière plastique.

Le dispositif 1 s'utilise de la manière suivante.

Le capot de fermeture 6 étant retiré, l'utilisateur bascule le récipient 2 dans une position tête en bas, comme illustré sur la figure 2, pour imbiber l'applicateur 30 de produit P.

Le produit P gagne en traversant les ouvertures 24 l'espace 50 compris entre l'élément formant réservoir intermédiaire 15 et la face intérieure 41 de l'applicateur et diffuse à partir de cette dernière vers la surface extérieure 40, par capillarité et/ou gravité à travers le matériau poreux constituant l'applicateur 30.

Lorsque le récipient 2 est ramené dans une position tête en haut comme illustré sur la figure 3, le produit P regagne le fond du corps 3 du récipient à l'exception de la quantité qui est retenue par l'élément formant réservoir intermédiaire 15.

Les cloisons 47 et 48 participent à la rétention du produit dans l'élément formant réservoir intermédiaire 15.

Le volume de la quantité de produit retenue dans l'élément formant réservoir intermédiaire est par exemple compris entre 0,5 et 3 cm³.

L'applicateur 30 imprégné de produit P peut alors être déplacé sur la peau S comme illustré sur la figure 4, l'axe X pouvant prendre diverses orientations et notamment être horizontal ou sensiblement horizontal.

Le produit P contenu dans l'applicateur 30 se dépose sur la peau S lors du déplacement du dispositif 1.

La pression exercée lors de l'utilisation sur l'applicateur 30 par la peau S a pour effet de déformer ce dernier et d'amener sa surface intérieure 41 au contact de l'élément formant réservoir intermédiaire 15, comme on peut le voir sur la figure 4.

Il en résulte que le produit P retenu par l'élément formant réservoir intermédiaire 15 peut diffuser par capillarité et/ou gravité dans l'applicateur 30 et ainsi accroître son autonomie.

On remarquera également que par le fait que l'élément formant réservoir intermédiaire 15 est pratiquement engagé en totalité dans le renfoncement défini par la face intérieure 41 de l'applicateur 30, une faible pression sur l'applicateur 30 est suffisante pour amener sa face intérieure 41 au contact du bord périphérique 55 de la coupelle 45, ce qui empêche le produit retenu dans la coupelle 45 de s'écouler par les ouvertures 24 et de retourner dans le fond du récipient 2.

Le produit est ainsi obligé de diffuser dans l'applicateur 30.

La venue en appui de la face intérieure 41 sur les cloisons 47 et 48 force de manière similaire le produit P à s'écouler dans l'applicateur 30 plutôt que de regagner le fond du récipient.

On remarquera à l'examen de la figure 4 que le rayon de courbure de la région périphérique 43 de la face intérieure 41 de l'applicateur 30 est choisi de telle sorte que lorsque l'applicateur 30 vient en appui sur les cloisons 47 et 48 et le bord périphérique 55 de la coupelle 45, la région périphérique 43 s'étend sensiblement parallèlement à la paroi incurvée 23.

On remarquera également à l'examen de la figure 4 que l'élément formant réservoir intermédiaire 15 permet d'alimenter l'applicateur 30 grâce au produit retenu à l'intérieur de la coupelle 45 lorsque le niveau N du produit est insuffisant pour que celui-ci alimente l'applicateur 30 directement au travers des ouvertures 24.

On a représenté sur la figure 5 le récipient 2 utilisé tête en haut, l'élément formant réservoir intermédiaire 15 étant pratiquement rempli en totalité.

On comprend à l'examen de cette figure que l'invention permet d'accroître l'autonomie de l'applicateur 30, puisque sous la pression exercée sur ce dernier au moment de l'application sur la peau S, la face intérieure 41 peut venir au contact du produit retenu dans l'élément formant réservoir intermédiaire 15. L'applicateur 30 est alors alimenté par capillarité.

En outre, lorsque la quantité de produit dans l'élément formant réservoir intermédiaire 15 est suffisante, l'applicateur 30 tend en pénétrant entre les cloisons 47 et 48 à comprimer le produit P contenu dans l'élément formant réservoir intermédiaire qui se trouve ainsi chassé dans l'applicateur 30.

L'applicateur peut être aisément séparé de la partie supérieure 4 du récipient 2 en déformant les pattes de fixation 34 vers l'intérieur, ce qui permet de désengager les bossages 35 de la gorge annulaire 20 de la jupe de montage 19.

Bien entendu, l'invention n'est pas limitée à l'exemple de réalisation qui vient d'être d'écrit.

On a représenté sur la figure 6 une variante de réalisation qui diffère du dispositif précédemment décrit par le fait que l'élément formant réservoir intermédiaire 15 est remplacé par un élément formant réservoir intermédiaire 15' qui ne comporte plus les cloisons 47 et 48.

Le dispositif est identique pour le restant.

L'absence des cloisons 47 et 48 permet à l'applicateur de s'enfoncer davantage dans l'élément formant réservoir intermédiaire 15' au cours de l'utilisation.

On a illustré sur la figure 7 une variante dans laquelle les cloisons 47 et 48 sont remplacées par des cloisons 47' et 48' pourvues de passages 62 qui permettent au produit de circuler entre les anneaux formés par les cloisons 47' et 48'. La répartition du produit est ainsi plus homogène dans l'élément formant réservoir intermédiaire.

Les cloisons 47' et 48' constituent des portées contre lesquelles l'applicateur vient en appui au moment de l'utilisation.

Le dispositif représenté sur la figure 8 diffère de celui représenté sur la figure 6 par le fait que l'applicateur 30 est remplacé par un applicateur 30' comportant une partie centrale 64 qui épouse la forme de la concavité de l'élément formant réservoir intermédiaire 15'.

Autrement dit, le matériau alvéolaire constituant l'applicateur 30' occupe tout le volume intérieur de l'élément formant réservoir intermédiaire 15'.

Le produit s'accumule dans l'élément formant réservoir intermédiaire 15' au sein du matériau alvéolaire constituant l'applicateur 30'.

On peut encore réaliser, dans des variantes non illustrées, l'applicateur avec un revêtement destiné à accroître le confort d'utilisation, par exemple un flocage.

On peut utiliser, pour constituer l'applicateur, tout matériau agencé pour permettre le passage du produit par capillarité et/ou gravité.

On peut réaliser l'élément formant réservoir intermédiaire avec une forme ou une structure différente.

## Revendications

1. Dispositif (1) de conditionnement et d'application d'un produit (P), notamment cosmétique ou de soin, comportant un récipient (2) pour contenir le produit, ce récipient étant muni en partie supérieure d'un applicateur (30) perméable au produit, comportant une face intérieure (41) alimentée par le produit provenant du récipient, le dispositif comportant, au voisinage de la face intérieure (41) de l'applicateur (30), un élément formant réservoir intermédiaire (15), **caractérisé par le fait que** l'élément formant réservoir intermédiaire est en communication permanente avec le récipient et apte à retenir une certaine quantité de produit lorsque le dispositif est retourné à partir d'une position tête en haut puis ramené dans cette position, cet élément formant réservoir intermédiaire (15) étant en outre agencé pour permettre au produit ainsi retenu d'alimenter l'applicateur, au moins dans certaines conditions d'utilisation du dispositif.

2. Dispositif selon la revendication précédente, **caractérisé par le fait que** l'élément formant réservoir intermédiaire (15) et l'applicateur (30) sont agencés de telle sorte que ce dernier vienne au contact du produit (P) retenu par l'élément formant réservoir intermédiaire (15) lorsqu'une pression suffisante est exercée sur l'applicateur lors de l'utilisation.

3. Dispositif selon l'une des revendications précédentes, **caractérisé par le fait que** l'applicateur (30) est réalisé dans un matériau alvéolaire élastiquement déformable à cellules ouvertes.

4. Dispositif selon l'une quelconque des revendications précédentes, **caractérisé par le fait que** l'élément formant réservoir intermédiaire comporte une coupelle (45) concave vers l'applicateur.

5. Dispositif selon l'une quelconque des revendications précédentes, **caractérisé par le fait que** l'élément formant réservoir intermédiaire (15) comporte des cloisons (47, 48) tendant à s'opposer au retour du produit retenu par l'élément formant réservoir intermédiaire vers le fond du récipient lorsque le dispositif est basculé par rapport à la verticale depuis une position initiale tête en haut.

6. Dispositif selon la revendication précédente, **caractérisé par le fait que** lesdites cloisons (47, 48) sont cylindriques, de même axe (X) que le récipient (2).

7. Dispositif selon l'une quelconque des revendications précédentes, **caractérisé par le fait que** l'élément formant réservoir intermédiaire comporte des cloisons (47', 48') pourvues de passages permettant au produit de s'écouler entre elles.

8. Dispositif selon l'une quelconque des revendications précédentes, **caractérisé par le fait que** l'applicateur comporte une face extérieure (40) ayant une forme de dôme et **par le fait que** la face intérieure (41) définit un renfoncement dans lequel l'élément formant réservoir intermédiaire (15) est au moins partiellement engagé.

9. Dispositif selon l'une quelconque des revendications précédentes, **caractérisé par le fait que** l'applicateur (30) est assujetti à sa périphérie à une pièce de support (31) réalisée dans un matériau non alvéolaire.

10. Dispositif selon l'une quelconque des revendications précédentes, **caractérisé par le fait que** le récipient comporte un corps inférieur (3) et une partie supérieure (4) servant au montage d'un capot de fermeture (8), cette partie supérieure (4) étant constituée par une pièce rapportée sur le corps (3).

11. Dispositif selon les deux revendications précédentes, **caractérisé par le fait que** la partie supérieure (4) du récipient (2) comporte des moyens de fixation (19, 20) aptes à coopérer par encliquetage avec la pièce de support (31) de l'applicateur.

12. Dispositif selon la revendication précédente, **caractérisé par le fait que** la pièce de support de l'applicateur (31) comporte deux pattes de fixation (34) diamétralement opposées et agencées pour permettre, en étant pressées vers l'intérieur, de désolidariser l'applicateur (30) du récipient (2).

13. Dispositif selon l'une quelconque des trois revendications précédentes, **caractérisé par le fait que** le corps inférieur (3) est réalisé dans une matière plastique rigide.

14. Dispositif selon l'une quelconque des quatre revendications précédentes, **caractérisé par le fait que** la partie supérieure (4) du récipient comporte un col (7) sur lequel se visse le capot de fermeture (8).

15. Dispositif selon l'une quelconque des cinq revendications précédentes, **caractérisé par le fait que** l'élément formant réservoir intermédiaire (15) et le reste de la partie supérieure du récipient (4) sont réalisés d'un seul tenant.

16. Dispositif selon l'une quelconque des revendications précédentes, **caractérisé par le fait que** l'élément formant réservoir intermédiaire (15) est supporté par une paroi ajourée (23) comportant des passages latéraux (24) permettant au produit (P) contenu dans le récipient (2) de gagner l'espace (50) compris entre l'élément formant réservoir intermédiaire (15) et la face intérieure (41) de l'applicateur (30) lorsque le récipient (2) est retourné.

17. Dispositif selon la revendication précédente, **caractérisé par le fait que** la paroi (23) ajourée se raccorde à l'élément formant réservoir intermédiaire (15) sans former d'arête saillante.

18. Dispositif selon l'une quelconque des revendications précédentes, **caractérisé par le fait que** la région (42) de la face intérieure (41) de l'applicateur directement en regard de l'élément formant réservoir intermédiaire (15) est plane ou convexe vers ce dernier.

19. Dispositif selon l'une quelconque des revendications précédentes, **caractérisé par le fait que** l'applicateur (30') occupe sensiblement tout le volume intérieur de l'élément formant réservoir intermédiaire, ledit volume intérieur étant celui dans lequel peut s'accumuler le produit retenu par l'élément formant réservoir intermédiaire.

20. Dispositif selon l'une quelconque des revendications précédentes, **caractérisé par le fait que** le récipient (2) contient un liquide.

21. Dispositif selon l'une quelconque des revendications précédentes, **caractérisé par le fait que** l'élément formant réservoir comporte une paroi rigide (45).

22. Utilisation d'un dispositif tel que défini dans l'une quelconque des revendications précédentes pour appliquer sur le corps un produit cosmétique ou de soin.

## Claims

1. A device (1) for packaging and applying a substance (P), in particular a cosmetic or a care product, the device comprising a receptacle (2) for containing the substance, said receptacle being provided at the top with an applicator (30) that is permeable to the substance and that has an inside face (41) fed with the substance coming from the receptacle, the device comprising an element that forms an intermediate reservoir (15), in the vicinity of the bottom face (41) of the applicator (30), the device being **characterized by** the fact that the intermediate reservoir is in permanent communication with the receptacle and is suitable for retaining a certain quantity of the substance when the device is turned upside-down from a head-up position and is then returned to the head-up position, said intermediate reservoir-forming element (15) also being arranged to enable the substance retained in this way to feed the applicator, at least in certain conditions of use of the device.

2. A device according to the preceding claim, **characterized by** the fact that the intermediate reservoir-forming element (15) and the applicator (30) are arranged in such a manner that, in use, the applicator comes into contact with the substance (P) retained by the intermediate reservoir-forming element (15) when sufficient pressure is exerted on the applicator.

3. A device according to either preceding claim, **characterized by** the fact that the applicator (30) is made of an open-celled, elastically deformable, cellular material.

4. A device according to any preceding claim, **characterized by** the fact that the intermediate reservoir-forming element includes a cup (45) which is concave towards the applicator.

5. A device according to any preceding claim, **characterized by** the fact that the intermediate reservoir-forming element (15) includes partitions (47, 48) tending to oppose return of the substance retained by the intermediate reservoir-forming element to the bottom of the receptacle when the device is tilted relative to the vertical from an initial head-up position.

6. A device according to the preceding claim, **characterized by** the fact that said partitions (47, 48) are cylindrical, about the same axis (X) as the receptacle (2).

7. A device according to any preceding claim, **characterized by** the fact that the intermediate reservoir-forming element has partitions (47', 48') provided with gaps enabling the substance to flow between them.

8. A device according to any preceding claim, **characterized by** the fact that the applicator has an outside face (40) of dome shape, and by the fact that the inside face (41) defines a recess into which the intermediate reservoir-forming element (15) is engaged, at least in part.

9. A device cording to any preceding claim, **characterized by** the fact that the applicator (30) is secured at its periphery to a support piece (31) made of non-cellular material.

10. A device according to any preceding claim, **characterized by** the fact that the receptacle has a bottom body (3) and a top portion (4) for receiving a closure cap (8), said top portion (4) being constituted by a piece fitted on the body (3).

11. A device according to either one of the two preceding claims, **characterized by** the fact that the top portion (4) of the receptacle (2) includes fastening means (19, 20) suitable for co-operating with the support piece (31) of the applicator by snap-fastening.

12. A device according to the preceding claim, **characterized by** the fact that the support piece of the applicator (31) has two fastening tabs (34) that are diametrically opposite and arranged when pressed inwards to enable the applicator (30) to be separated from the receptacle (2).

13. A device according to any one of the three preceding claims, **characterized by** the fact that the bottom body (3) is made of a rigid plastics material.

14. A device according to any one of the four preceding claims, **characterized by** the fact that the top portion (4) of the receptacle has a neck (7) onto which the closure cap (8) is screwed.

15. A device according to any one of the five preceding claims, **characterized by** the fact that the intermediate reservoir-forming element (15) and the remainder of the top portion of the receptacle (4) are made as a single piece.

16. A device according to any preceding claim, **characterized by** the fact that the intermediate reservoir-forming element (15) is supported by a perforated wall (23) having lateral passages (24) allowing the substance (P) contained in the receptacle (2) to reach the space (50) lying between the intermediate reservoir-forming element (15) and the bottom face (41) of the applicator (30) when the receptacle (2) is turned upside-down.

17. A device according to the preceding claim, **characterized by** the fact that the perforated wall (23) is connected to the intermediate reservoir-forming element (15) without forming a projecting edge.

18. A device according to any preceding claim, **characterized by** the fact that the region (42) of the bottom face (41) of the applicator that is directly in register with the intermediate reservoir-forming element (15) is plane or convex towards said element.

19. A device according to any preceding claim, **characterized by** the fact that the applicator (30') occupies substantially the entire inside volume of the intermediate reservoir-forming element, said inside volume being that in which the substance retained by the intermediate reservoir-forming element can accumulate.

20. A device according to any preceding claim, **characterized by** the fact that the receptacle (2) contains a liquid.

21. A device according to any preceding claim, **characterized by** the fact that the reservoir-forming element has a rigid wall (45).

22. The use of a device as defined in any preceding claim to apply a substance constituted by a cosmetic or a care product to the body.

## Patentansprüche

1. Vorrichtung (1) zum Verpacken und Auftragen eines Produkts (P), insbesondere eines kosmetischen oder Pflegeprodukts, umfassend einen Behälter (2) zur Aufnahme des Produkts, wobei dieser Behälter im oberen Teil mit einem für das Produkt durchlässigen Auftragelement (30) versehen ist, das eine Innenseite (41) aufweist, die mit dem vom Behälter kommenden Produkt versorgt wird, wobei die Vorrichtung in Nähe der Innenseite (41) des Auftragelements (30) ein einen Zwischenspeicher bildendes Element (15) aufweist, **dadurch gekennzeichnet, daß** das einen Zwischenspeicher bildende Element mit dem Behälter in ständiger Verbindung ist und geeignet ist, eine gewisse Menge Produkt zurückzuhalten, wenn die Vorrichtung aus einer Stellung mit dem Kopf nach oben gewendet wird und dann in diese Stellung zurückgebracht wird, wobei dieses einen Zwischenspeicher bildende Element (15) außerdem ausgebildet ist, um dem auf diese Weise zurückgehaltenen Produkt mindestens unter gewissen Verwendungsbedingungen der Vorrichtung zu gestatten, das Auftragelement zu versorgen.

2. Vorrichtung nach dem vorhergehenden Anspruch, **dadurch gekennzeichnet, daß** das den Zwischenspeicher bildende Element (15) und das Auftragelement (30) so ausgebildet sind, daß letzteres mit dem Produkt (P), das von dem einen Zwischenspeicher bildenden Element (15) zurückgehalten wird, in Kontakt kommt, wenn bei der Verwendung auf das Auftragelement ein ausreichender Druck ausgeübt wird.

3. Vorrichtung nach einem der vorhergehenden Ansprüche, **dadurch gekennzeichnet, daß** das Auftragelement (30) aus einem elastisch verformbaren Zellmaterial mit offenen Zellen hergestellt ist.

4. Vorrichtung nach einem der vorhergehenden Ansprüche, **dadurch gekennzeichnet, daß** das einen Zwischenspeicher bildende Element eine auf das Auftragelement zu konkave Schale (45) aufweist.

5. Vorrichtung nach einem der vorhergehenden Ansprüche, **dadurch gekennzeichnet, daß** das einen Zwischenspeicher bildende Element (15) Querwände (47, 48) aufweist; die bestrebt sind, sich der Rückkehr des Produkts, das von dem einen Zwischenspeicher bildenden Element zurückgehalten wird, zum Boden des Behälters zu widersetzen, wenn die Vorrichtung aus einer Anfangsstellung mit dem Kopf nach oben bezüglich der Vertikalen gekippt wird.

6. Vorrichtung nach dem vorhergehenden Anspruch, **dadurch gekennzeichnet, daß** die Querwände (47, 48) zylindrisch mit derselben Achse (X) wie der Behälter (2) sind.

7. Vorrichtung nach einem der vorhergehenden Ansprüche, **dadurch gekennzeichnet, daß** das einen Zwischenspeicher bildende Element Querwände (47', 48') aufweist, die mit Durchgängen versehen sind, die dem Produkt gestatten, zwischen ihnen zu fließen.

8. Vorrichtung nach einem der vorhergehenden Ansprüche, **dadurch gekennzeichnet, daß** das Auftragelement eine kuppelförmige Außenseite (40) aufweist, und dadurch, daß die Innenseite (41) eine Vertiefung bildet, in die das einen Zwischenspeicher bildende Element (15) mindestens teilweise eingeführt ist.

9. Vorrichtung nach einem der vorhergehenden Ansprüche, **dadurch gekennzeichnet, daß** das Auftragelement (30) an seinem Umfang an einem Tragteil (31) befestigt ist, das aus einem keine Zellen aufweisenden Material hergestellt ist.

10. Vorrichtung nach einem der vorhergehenden Ansprüche, **dadurch gekennzeichnet, daß** der Behälter einen unteren Körper (3) und einen oberen Teil (4) aufweist, der zur Montage einer Verschlußkappe (8) dient, wobei dieser obere Teil (4) aus einem an dem Körper (3) angebrachten Teil besteht.

11. Vorrichtung nach den beiden vorhergehenden Ansprüchen, **dadurch gekennzeichnet, daß** der obere Teil (4) des Behälters (2) Befestigungsmittel (19, 20) aufweist, die geeignet sind, mit dem Tragteil (31) des Auftragelements durch Einklinken zusammenzuwirken.

12. Vorrichtung nach dem vorhergehenden Anspruch, **dadurch gekennzeichnet, daß** das Tragteil (31) des Auftragelements zwei Befestigungslappen (34) aufweist, die einander diametral entgegengesetzt sind und ausgebildet sind, um, indem sie nach innen gedrückt werden, das Ablösen des Auftragelements (30) von dem Behälter (2) zu gestatten.

13. Vorrichtung nach einem der drei vorhergehenden Ansprüche, **dadurch gekennzeichnet, daß** der untere Körper (3) aus einem starren Kunststoff hergestellt ist.

14. Vorrichtung nach einem der vier vorhergehenden Ansprüche, **dadurch gekennzeichnet, daß** der obere Teil (4) des Behälters einen Hals (7) aufweist, auf den die Verschlußkappe (8) aufgeschraubt wird.

15. Vorrichtung nach einem der fünf vorhergehenden Ansprüche, **dadurch gekennzeichnet, daß** das einen Zwischenspeicher bildende Element (15) und der Rest des oberen Teils (4) des Behälters einstückig ausgeführt sind.

16. Vorrichtung nach einem der vorhergehenden Ansprüche, **dadurch gekennzeichnet, daß** das einen Zwischenspeicher bildende Element (15) von einer durchbrochenen Wand (23) getragen ist, die seitliche Durchgänge (24) aufweist, die dem in dem Behälter (2) enthaltenen Produkt (P) gestatten, in den Raum (50) zwischen dem einen Zwischenbehälter bildenden Element (15) und der Innenseite (41) des Auftragelements (30) zu gelangen, wenn der Behälter (2) gewendet wird.

17. Vorrichtung nach dem vorhergehenden Anspruch, **dadurch gekennzeichnet, daß** die durchbrochene Wand (23) an das einen Zwischenspeicher bildende Element (15) anschließt, ohne eine vorspringende Kante zu bilden.

18. Vorrichtung nach einem der vorhergehenden Ansprüche, **dadurch gekennzeichnet, daß** der Bereich (42) der Innenseite (41) des Auftragelements, der dem einen Zwischenspeicher bildenden Element (15) direkt gegenüberliegt, eben oder auf dieses zu konvex ist.

19. Vorrichtung nach einem der vorhergehenden Ansprüche, **dadurch gekennzeichnet, daß** das Auftragelement (30') im wesentlichen das ganze Innenvolumen des einen Zwischenspeicher bildenden Elements einnimmt, wobei dieses Innenvolumen dasjenige ist, in dem sich das Produkt ansammeln kann, das von dem einen Zwischenspeicher bildenden Element zurückgehalten wird.

20. Vorrichtung nach einem der vorhergehenden Ansprüche, **dadurch gekennzeichnet, daß** der Behälter (2) eine Flüssigkeit enthält.

21. Vorrichtung nach einem der vorhergehenden Ansprüche, **dadurch gekennzeichnet, daß** das einen Speicher bildende Element eine starre Wand (45) aufweist.

22. Verwendung einer Vorrichtung nach einem der vorhergehenden Ansprüche für das Auftragen eines kosmetischen oder Pflegeprodukts auf den Körper.
